# EUROPÄISCHE PATENTSCHRIFT

(11) **EP 2 380 394 B1**
(45) Veröffentlichungstag und Bekanntmachung des Hinweises auf die Patenterteilung: **27.07.2016**
(21) Anmeldenummer: 09796993.5
(22) Anmeldetag: 07.12.2009
(51) Int. Cl.: H05B 6/02, H05B 6/06

(54) **INDUKTIONSKOCHFELD MIT WENIGSTENS EINEM WECHSELRICHTER**
INDUCTION COOKTOP HAVING AT LEAST ONE POWER INVERTER
PLAQUE DE CUISSON À INDUCTION COMPRENANT AU MOINS UN ONDULEUR

(30) Priorität: 19.12.2008 ES 200803710
(43) Veröffentlichungstag der Anmeldung: 26.10.2011
(73) Patentinhaber: BSH Hausgeräte GmbH, 81739 München (DE)
(72) Erfinder: GARDE ARANDA, Ignacio, E-50012 Zaragoza (ES); HERNANDEZ BLASCO, Pablo, Jesus, E-50410 Cuarte de Huerva (Zaragoza) (ES); LLORENTE GIL, Sergio, E-50009 Zaragoza (ES); LUCIA GIL, Oscar, E-50006 Zaragoza (ES); PALACIOS TOMAS, Daniel, E-50002 Zaragoza (ES); PEINADO ADIEGO, Ramon, E-50008 Zaragoza (ES)
(86) Internationale Anmeldenummer: PCT/EP2009/066469
(87) Internationale Veröffentlichungsnummer: WO 2010/069789

(56) Entgegenhaltungen:
- JP-A- 2006 114 320
- JP-A- 2007 012 490
- JP-A- 2007 194 006
- JP-A- 2007 335 274
- JP-A- 2008 021 469

## Beschreibung

Die Erfindung betrifft ein Induktionskochfeld mit wenigstens einem Wechselrichter nach dem Oberbegriff des Anspruchs 1.

Aus der JP 2007 012490 A ist ein Induktionskochfeld mit mehreren Wechselrichtern bekannt, zwei mit einem Pol einer Gleichspannungsquelle verbundenen Halbleiterschalter umfassend. Parallel zu jedem Halbleiterschalter ist ein Dämpfungskondensator angeordnet, der ein unerwünschtes Nachschwingen eines die Induktoren des Kochfeldes umfassenden resonanten Schwingkreises nach Umschaltvorgängen der Halbleiterschalter verhindert. Das Nachschwingen führt zu Streuverlusten, die insgesamt den Wirkungsgrad des Kochfelds negativ beeinflussen können.

Weitere Induktionskochfelder der oben genannten Art sind in den Druckschriften JP 2006 114320 A, JP 2007 335274 A und JP 2007 012490 A offenbart.

Um die Leistungsverluste gering zu halten und gleichzeitig schnelle Schaltvorgänge zu ermöglichen, muss der Dämpfungskondensator richtig dimensioniert sein. Die Dimensionierung des Dämpfungskondensators hängt insbesondere von der zu erwartenden Leistung, die vor oder nach den Schaltvorgängen über die Halbleiterschalter übertragen wird, ab. Insbesondere in Induktionskochfeldern vom Matrixtyp werden viele gleichartige Induktoren flexibel zu Heizzonen zusammengefasst, die abhängig von einer Position und/oder Größe eines auf das Kochfeld aufgestellten, detektierten Kochgeschirrelements gebildet werden. Eine abhängig von einer vom Benutzer eingestellten Leistungsstufe bestimmte Soll-Heizleistung wird dann auf die verschiedenen Induktoren der Heizzone verteit. Ein Wechselrichter kann dann einen Induktor oder mehrere Induktoren mit einem geeigneten Heizstrom versorgen. Die von einem Wechselrichter zu erzeugende Gesamtleistung ist daher sehr viel stärker situationsabhängig als in traditionellen Induktionskochfeldern, in denen ein Induktor stets von einem einzigen Wechselrichter versorgt wird.

Der Erfindung liegt insbesondere die Aufgabe zugrunde, ein Induktionskochfeld mit einem Wechselrichter bereitzustellen, das mit einem besonders hohen Wirkungsgrad betrieben werden kann.

Die Aufgabe wird durch ein Induktionskochfeld mit den Merkmalen des unabhängigen Anspruchs 1 gelöst. Vorteilhafte Ausgestaltungen und Weiterbildungen der Erfindung ergeben sich aus den Unteransprüchen.

Die Erfindung geht insbesondere aus von einem Induktionskochfeld mit wenigstens einem Wechselrichter, der wenigstens zwei mit unterschiedlichen Polen einer Gleichspannungsquelle verbundene Halbleiterschalter umfasst. Jedem der Halbleiterschalter ist eine Dämpfungsanordnung zugeordnet, die parallel zu einem der Halbleiterschalter angeordnet ist.

Es wird vorgeschlagen, das Induktionskochfeld mit wenigstens einem Mittel zum Verstellen einer Dämpfungskonstanten von zumindest einer der Dämpfungsanordnungen auszustatten. Dadurch wird die Möglichkeit einer Anpassung der Dämpfungskonstanten an eine Betriebssituation eröffnet, so dass die Dämpfungskonstante immer auf einen optimalen Wert eingestellt werden kann. Dies führt zu einer Reduktion von Streuverlusten, so dass ein Wirkungsgrad des Induktionskochfelds insgesamt verbessert werden kann.

Die Pole der Gleichspannungsquelle können je nach Ausgestaltung der Erfindung ein positiver und ein negativer Pol oder eine Erdung und ein Pol mit einem von Null verschwindenden Spannungswert sein. Die Gleichspannungsquelle kann insbesondere einen Gleichrichter zum Gleichrichten einer Netzspannung eines Haushaltsstromnetzes umfassen. Als "Dämpfungskonstante" soll in diesem Zusammenhang eine komplexwertige Dämpfungskonstante bezeichnet werden.

Die Dämpfungsanordnung kann insbesondere einen oder mehrere Kondensatoren und/oder einen oder mehrere Widerstände umfassen.

Nach einer vorteilhaften Ausgestaltung der Erfindung umfasst die Dämpfungsanordnung ein Dämpfungskondensatorsystem, wobei das Mittel zum Verstellen einer Gesamtkapazität des Dämpfungskondensatorsystems ausgelegt ist. Dabei kann das Dämpfungskondensatorsystem entweder einen Kondensator mit einer verstellbaren Kapazität, beispielsweise einem Drehkondensator, oder mehrere zu- und abschaltbare Kondensatoren umfassen. Eine symmetrische Dämpfung beider Halbleiterschalter kann gewährleistet werden, wenn das Mittel zum gleichzeitigen, insbesondere symmetrischen Verändern der Dämpfungskonstanten der Dämpfungsanordnungen beider Halbleiterschalter ausgelegt ist.

In einer konstruktiv einfachen und flexiblen Ausgestaltung der Erfindung wird vorgeschlagen, dass die Dämpfungsanordnung mehrere Schaltelemente und mehrere Kondensatoren umfasst, die jeweils durch das Schließen eines Schaltelements zuschaltbar sind.

Wenn die Kondensatoren unterschiedliche Kapazitäten haben und unabhängig voneinander zuschaltbar sind, kann durch die Wahl von geeigneten Kombinationen von Kondensatoren eine besonders große Vielfalt von möglichen Werten der Kapazitäten erreicht werden.

Wie bereits oben erörtert kommen die Vorteile der Erfindung insbesondere im Zusammenhang mit Induktionskochfeldern zum Tragen. Wegen der stark variierenden Lasten ist der Erfindungsgedanke besonders gewinnbringend in Kochfeldern vom Matrix-Typ einsetzbar.

Eine automatische Anpassung der Dämpfungsanordnung kann ermöglicht werden, wenn das Induktionskochfeld eine Steuereinheit umfasst, die die Gesamtkapazität bzw. Dämpfungskonstante abhängig von einer über die Halbleiterschalter übertragenen Soll-Leistung verstellt. Weitere Parameter können eine Amplitude der von dem Wechselrichter erzeugten Wechselspannung, ein dielektrischer Verlustwinkel eines von dem Wechselrichter gespeisten Verbrauchersystems und/oder eine Gesamt-Induktivität dieses Systems sein.

Dabei ist nicht notwendigerweise eine kontinuierliche Veränderung der Dämpfungskonstanten notwendig. In einfacheren Ausgestaltungen der Erfindung kann die Dämpfungskonstante stufenweise verändert werden, wenn die relevanten Parameter bestimmte Schwellenwerte erreichen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einem Gleichrichter und mehreren Wechselrichtern,
- Fig. 2: eine schematische Darstellung eines Schaltkreises mit einem Wechselrichter und Dämpfungsanordnungen,
- Fig. 3: einen Schaltkreis mit einem Wechselrichter und einer Dämpfungsanordnung nach einer alternativen Ausgestaltung der Erfindung,
- Fig. 4: einen Schaltkreis mit einem Wechselrichter nach einer weiteren alternativen Ausgestaltung der Erfindung, und
- Fig. 5: eine Darstellung von Verlustleistungen für verschiedene Werte einer Gesamtkapazität einer Dämpfungsanordnung.

Fig. 1 zeigt ein Induktionskochfeld mit einer Matrix von Induktoren 30 und einer Steuereinheit 32, die ein auf das Kochfeld aufgestelltes Kochgeschirrelement 34 detektieren und die Größe und Form des Bodens des Kochgeschirrelements 34 oder mehrerer Kochgeschirrelemente bestimmen kann. Abhängig von der Größe, Form und Position des Kochgeschirrelementes 34 fasst die Steuereinheit 32 mehrere Induktoren 30 zu einer flexibel definierbaren Heizzone 36 zusammen.

Über eine Benutzerschnittstelle 38 kann ein Benutzer eine Leistungsstufe für die Heizzone 36 oder für mehrere Heizzonen 36 einstellen. Die Steuereinheit 32 verschaltet mehrere Wechselrichter 10 einer Stromversorgungseinheit 40 so mit den Induktoren 30 der Heizzone 36, dass die Induktoren 30 der Heizzone 36 eine von der eingestellten Leistungsstufe abhängige Gesamtheizleistung in das Kochgeschirrelement 34 einkoppeln. Dazu erzeugen die Wechselrichter 10 bzw. ein Wechselrichter 10 einen hochfrequenten Wechselstrom mit einer Frequenz in der Größenordnung von 50-100 kHz, der die Induktoren 30 durchfließt und ein mit der gleichen Frequenz wechselndes Magnetfeld erzeugt. Das Magnetfeld erzeugt seinerseits Wechselströme in dem ferromagnetischen Boden des Kochgeschirrelements 34, wodurch dieser Boden erwärmt wird.

Die Stromversorgungseinheit 40 umfasst eine Gleichspannungsquelle 12, die einen Gleichrichter 42 und einen Filterschaltkreis 44 umfasst. Der Gleichrichter 42 ist an eine Phase eines Haushaltsstromnetzes 46 angeschlossen. Auch wenn in Fig. 1 nur eine Stromversorgungseinheit 40 dargestellt ist, wird das Kochfeld in der Praxis von zwei Stromversorgungseinheiten gespeist, die an zwei Phasen des Haushaltsstromnetzes 46 angeschlossen sind.

Zwischen der Stromversorgungseinheit 40 und den Induktoren 30 ist eine ebenfalls von der Steuereinheit 32 gesteuerte Schaltungsanordnung 48 vorgesehen, über die flexibel konfigurierbare Verbindungen zwischen den Wechselrichtern 10 und den Induktoren 30 hergestellt und getrennt werden können.

Fig. 2 zeigt eine Schaltung mit einem Wechselrichter 10, der zwei Halbleiterschalter 14, 16 umfasst. Jeder der Halbleiterschalter 14, 16 besteht aus einem Transistor 50, insbesondere einem Bipolartransistor mit isolierter Gate-Elektrode (IGBT) und einer Diode 52.

Der Wechselrichter 10 mit den beiden Halbleiterschaltern 14, 16 ist in einer Halbbrücken-Topologie aufgebaut. Ein oberer Kontaktpunkt 54 ist mit einem positiven Ausgang der Gleichspannungsquelle 12 verbunden und ein unterer Kontaktpunkt 56 der Schaltung ist mit dem Grundpotential verbunden.

Um in dem Induktor 30 eine Wechselspannung zu erzeugen, werden die Halbleiterschalter 14, 16 durch das Betätigen der Transistoren 50 im Wechsel ein- und ausgeschaltet. Der Induktor 30 wird durch Resonanz-Kondensatoren 58 zu einem Schwingkreis ergänzt. Streuverluste sind in dem Schaltbild in Fig. 2 durch einen Widerstand 60 symbolisiert. Um ein Nachschwingen dieses Schwingkreises in der Folge eines Schaltvorganges eines der Halbleiterschalter 14, 16 zu dämpfen, ist parallel zu jedem der Halbleiterschalter 14, 16 eine Dämpfungsanordnung 18, 20 vorgesehen. In dem in Fig. 2 dargestellten Ausführungsbeispiel umfasst jede der Dämpfungsanordnungen 18, 20 zwei Kondensatoren 28a, 28b. Ein erster Kondensator 28a ist fest mit dem entsprechenden Halbleiterschalter 14, 16 verdrahtet. Die beiden Kondensatoren 28a des oberen und unteren Halbleiterschalters 14, 16 sind jeweils mit einem Mittelpunkt des Wechselrichters 10 verbunden, mit dem auch der Induktor 30 verbunden ist.

Jede der Dämpfungsanordnungen 18, 20 umfasst zudem einen weiteren Kondensator 28b. Die beiden Kondensatoren 28b sind gemeinsam mit einem Eingang eines Schaltelementes 26 verbunden, das beispielsweise als elektromechanisches Relais ausgebildet sein kann. Durch das Schließen des Schaltelements 26 können die beiden Kondensatoren 28b ebenfalls mit dem Mittelpunkt des Wechselrichters 10 verbunden werden, so dass die Kondensatoren 28b parallel zu dem entsprechenden Halbleiterschalter 14, 16 geschaltet werden. Das Schaltelement 26 bildet daher im Zusammenspiel mit den Kondensatoren 28a, 28b ein Mittel 22 zum Verändern einer Dämpfungskonstanten der Dämpfungsanordnungen 18, 20. Durch das Schließen des Schaltelements 26 werden die Dämpfungskonstanten beider Dämpfungsanordnungen 18, 20 in gleicher Weise simultan verändert. Die Kondensatoren 28a, 28b bilden zusammen ein flexibel konfigurierbares Dämpfungskondensatorsystem 24.

Die Steuereinheit 32 (Fig. 1) kann über eine hier nicht dargestellte Steuerleitung das Schaltelement 26 steuern. Um die Gesamtkapazität der Dämpfungsanordnungen 18, 20 an eine Last des Induktors 30 anzupassen, schließt die Steuereinheit 32 das Schaltelement 26, wenn eine Last des Induktors bzw. eine über die Halbleiterschalter 14, 16 übertragene Leistung einen Schwellenwert übertrifft.

Die Fig. 3 und 4 zeigen alternative Ausführungsbeispiele der Erfindung. Die folgende Beschreibung beschränkt sich im Wesentlichen auf Unterschiede zu dem in Fig. 1 und 2 dargestellten Ausführungsbeispiel der Erfindung, um Wiederholungen zu vermeiden. Im Hinblick auf gleichbleibende Merkmale wird auf die Beschreibung zu den Fig. 1 und 2 verwiesen.

Fig. 3 zeigt eine Schaltung mit drei Paaren von Kondensatoren 28a, 28b, 28c, wobei jeweils ein Teil des Paars einem der Halbleiterschalter 14, 16 bzw. einer der Dämpfungsanordnungen 18, 20 zugeordnet ist. Die Kondensatoren 28a sind fest mit den Halbleiterschaltern 14, 16 verdrahtet und die Kondensatoren 28b und 28c können jeweils durch Schaltelemente 26a, 26b zugeschaltet oder abgeschaltet werden. Die Steuereinheit 32 kann dadurch zwischen drei möglichen Werten der Gesamtkapazität der Dämpfungsanordnungen 18, 20 wählen, und zwar zwischen der Kapazität der Kondensatoren 28a, zwischen der Summe der Kapazitäten der Kondensatoren 28a und 28b und zwischen der Summe der Kapazitäten aller drei Kondensatoren 28a, 28b, 28c. In dem in Fig. 3 dargestellten Ausführungsbeispiel haben die Kapazitäten der Kondensatoren 28b und 28c den gleichen Wert, so dass die Gesamtkapazität des Dämpfungskondensatorsystems ausgehend von einem Grundwert in zwei Stufen mit gleichem Abstand erhöht werden kann.

Fig. 4 zeigt ein weiteres alternatives Ausführungsbeispiel der Erfindung, in dem Schaltelemente 26a, 26b zum Zuschalten von Kondensatoren 28b, 28c des Dämpfungskondensatorsystems 24 nicht wie in dem Ausführungsbeispiel nach Fig. 3 in Reihe hintereinander geschaltet sind, sondern parallel mit dem Mittelpunkt des Wechselrichters 10 verbunden sind. Die Kondensatoren 28b, 28c haben vorzugsweise unterschiedliche Kapazitäten, so dass durch das Schließen des Schaltelements 26a bei geöffnetem Schaltelement 26b eine andere Gesamtkapazität erreicht werden kann als durch das Schließen des Schaltelements 26b bei geöffnetem Schaltelement 26a. Insgesamt sind damit vier verschiedene Werte der Gesamtkapazität einstellbar.

Durch die Anpassung der Gesamtkapazität der Dämpfungsanordnungen 18, 20 kann die Steuereinheit 32 im Betrieb Streuverluste verhindern. Die Gesamtkapazität und damit die Dämpfungskonstante der Dämpfungsanordnungen 18, 20 kann an die Last angepasst werden, so dass ein starkes Nachschwingen der von den Resonanz-Kondensatoren 58 und dem Induktor 10 gebildeten Schwingkreise und eine Entladung von überdimensionierten Dämpfungskondensatoren einer Dämpfungsanordnung über den Transistor 50 einer anderen Halbleiterschaltung vermieden werden kann. Gleichzeitig kann eine zu große Trägheit der Schaltung durch einen bei geringen Leistungen überdimensionierten Dämpfungskondensator vermieden werden.

Fig. 5 zeigt Verlustleistungen in einem exemplarischen Ausführungsbeispiel. Die Verlustleistungen setzen sich aus Leitungsverlusten, die mit einer horizontalen Schraffur dargestellt sind und aus Schaltverlusten, die mit einer vertikalen Schraffur dargestellt sind, zusammen. Die in Fig. 5 linke Säule zeigt die Verluste bei einer vergleichsweise hohen Leistung bei geöffnetem Schaltelement 26 im Ausführungsbeispiel gemäß Fig. 2, und die in Fig. 5 rechte Säule zeigt die Verluste bei der gleichen Leistung bei geschlossenem Schaltelement 26 und zugeschalteten Kondensatoren 28b. Es ist erkennbar, dass die Schaltverluste deutlich reduziert werden können.

**Bezugszeichen**

| | | | |
|---|---|---|---|
| 10 | Wechselrichter | 56 | Kontaktpunkt |
| 12 | Gleichspannungsquelle | 58 | Resonanz-Kondensator |
| 14 | Halbleiterschalter | 60 | Widerstand |
| 16 | Halbleiterschalter | | |
| 18 | Dämpfungsanordnung | | |
| 20 | Dämpfungsanordnung | | |
| 22 | Mittel | | |
| 24 | Dämpfungskondensator-system | | |
| 26 | Schaltelement | | |
| 28a | Kondensator | | |
| 28b | Kondensator | | |
| 28c | Kondensator | | |
| 30 | Induktor | | |
| 32 | Steuereinheit | | |
| 34 | Kochgeschirrelement | | |
| 36 | Heizzone | | |
| 38 | Benutzerschnittstelle | | |
| 40 | Stromversorgungseinheit | | |
| 42 | Gleichrichter | | |
| 44 | Filterschaltkreis | | |
| 46 | *Haushaltsstromnetz* | | |
| 48 | Schaltungsanordnung | | |
| 50 | Transistor | | |
| 52 | Diode | | |
| 54 | Kontaktpunkt | | |

## Patentansprüche

1. Induktionskochfeld mit wenigstens einem Wechselrichter (10), der wenigstens zwei mit unterschiedlichen Polen einer Gleichspannungsquelle (12) verbundene Halbleiterschalter (14, 16) und zumindest zwei Dämpfungsanordnungen (18, 20) umfasst, die jeweils parallel zu einem der Halbleiterschalter (14, 16) angeordnet sind, und mit wenigstens einem Mittel (22) zum Verstellen einer Dämpfungskonstanten von zumindest einer der Dämpfungsanordnungen (18, 20),
**dadurch gekennzeichnet, dass**
das Mittel (22) zum gleichzeitigen Verändern der Dämpfungskonstanten der Dämpfungsanordnungen (18, 20) beider Halbleiterschalter (14, 16) ausgelegt ist.

2. Induktionskochfeld nach Anspruch 1, **dadurch gekennzeichnet, dass** die Dämpfungsanordnung (18, 20) wenigstens ein Dämpfungskondensatorsystem (24) umfasst, wobei das Mittel (22) zum Verstellen einer Gesamtkapazität des Dämpfungskondensatorsystems (24) ausgelegt ist.

3. Induktionskochfeld nach einem der vorhergehenden Ansprüche, **dadurch gekennzeichnet, dass** die Dämpfungsanordnung (18, 20) mehrere Schaltelement (26) und mehrere Kondensatoren (28) umfasst, die jeweils durch das Schließen eines Schaltelements (26) zuschaltbar sind.

4. Induktionskochfeld nach Anspruch 3, **dadurch gekennzeichnet, dass** die Kondensatoren (28) unterschiedliche Kapazitäten haben und unabhängig voneinander zuschaltbar sind.

5. Induktionskochfeld nach einem der vorhergehenden Ansprüche, **dadurch gekennzeichnet, dass** das Hausgerät ein Induktionskochfeld ist und dass der Wechselrichter (10) einen Heizstrom zum Speisen von Induktoren (30) erzeugt.

6. Induktionskochfeld nach einem der vorhergehenden Ansprüche, **gekennzeichnet durch** eine Steuereinheit (32), die dazu ausgelegt ist, die Gesamtkapazität abhängig von einer über die Halbleiterschalter (14, 16) übertragenen Soll-Leistung zu verstellen.

7. Induktionskochfeld nach Anspruch 6, **dadurch gekennzeichnet, dass** die Steuereinheit (32) die Gesamtkapazität stufenweise vergrößert, wenn die Soll-Leistung oder ein Soll-Strom einen Schwellenwert überschreitet.

## Claims

1. Induction hob having at least one inverter (10), which comprises at least two semiconductor switches (14, 16) connected to different poles of a direct voltage source (12) and at least two damping arrangements (18, 20), which are arranged in parallel with one of the semiconductor switches (14, 16) in each case, and having at least one means (22) for adjusting a damping constant of at least one of the damping arrangements (18, 20),
**characterised in that**
the means (22) is designed to change the damping constants of the damping arrangements (18, 20) of both semiconductor switches (14, 16) simultaneously.

2. Induction hob according to claim 1, **characterised in that** the damping arrangement (18, 20) comprises at least one damping capacitor system (24), wherein the means (22) is designed to adjust an overall capacitance of the damping capacitor system (24).

3. Induction hob according to one of the preceding claims, **characterised in that** the damping arrangement (18, 20) comprises a number of switching elements (26) and a number of capacitors (28), which can each be connected by closing a switching element (26).

4. Induction hob according to claim 3, **characterised in that** the capacitors (28) have different capacitances and can be connected independently of one another.

5. Induction hob according to one of the preceding claims, **characterised in that** the domestic appliance is an induction hob and that the inverter (10) generates a heating current for energising inductors (30).

6. Induction hob according to one of the preceding claims, **characterised by** a control unit (32), which is designed to adjust the overall capacitance independently of a target power transmitted by way of the semiconductor switches (14, 16).

7. Induction hob according to claim 6, **characterised in that** the control unit (32) increases the overall capacitance in stages if the target power or a target current exceeds a threshold value.

## Revendications

1. Plaque de cuisson à induction munie d'au moins un onduleur (10) qui comprend au moins deux commutateurs à semi-conducteur (14, 16) raccordés à différents pôles d'une source de tension continue (12), et au moins deux agencements d'atténuation (18, 20) qui sont respectivement disposés parallèlement à l'un des commutateurs à semi-conducteur (14, 16), et munie d'au moins un moyen (22) de réglage d'une constante d'atténuation d'au moins un des agencements d'atténuation (18, 20),
**caractérisée en ce que**
le moyen (22) est conçu pour la modification simultanée des constantes d'atténuation des agencements d'atténuation (18, 20) des deux commutateurs à semi-conducteur (14, 16).

2. Plaque de cuisson à induction selon la revendication 1, **caractérisée en ce que** l'agencement d'atténuation (18, 20) comprend au moins un système de condensateurs d'atténuation (24), le moyen (22) étant conçu pour le réglage d'une capacité totale du système de condensateurs d'atténuation (24).

3. Plaque de cuisson à induction selon l'une quelconque des revendications précédentes, **caractérisée en ce que** l'agencement d'atténuation (18, 20) comprend plusieurs éléments de commutation (26) et plusieurs condensateurs (28) qui sont respectivement connectables par la fermeture d'un élément de commutation (26)

4. Plaque de cuisson à induction selon la revendication 3, **caractérisée en ce que** les condensateurs (28) ont différentes capacités et sont connectables indépendamment les uns des autres.

5. Plaque de cuisson à induction selon l'une quelconque des revendications précédentes, **caractérisée en ce que** l'appareil ménager est une plaque de cuisson à induction et **en ce que** l'onduleur (10) génère un courant de chauffage pour alimenter des inducteurs (30).

6. Plaque de cuisson à induction selon l'une quelconque des revendications précédentes, **caractérisée par** une unité de commande (32) qui est conçue pour régler la capacité totale en fonction d'une puissance théorique transmise par l'intermédiaire des commutateurs à semi-conducteur (14, 16).

7. Plaque de cuisson à induction selon la revendication 6, **caractérisée en ce que** l'unité de commande (32) augmente la capacité totale par échelons lorsque la puissance théorique ou un courant théorique dépasse une valeur seuil.
